# NEUE EUROPÄISCHE PATENTSCHRIFT

(11) **EP 1 162 003 B2**
(45) Veröffentlichungstag und Bekanntmachung des Hinweises auf die Entscheidung über den Einspruch: **26.08.2009**
(45) Hinweis auf die Patenterteilung: 28.04.2004
(21) Anmeldenummer: 01107006.7
(22) Anmeldetag: 21.03.2001
(51) Int. Cl.: B05C 1/08, B05C 1/12

(54) **Vorrichtung zum Auftragen von Substanzen auf bahnförmiges Material**
Device for applying substances to a web of material
Dispositif pour appliquer des substances sur un matériau en bande

(30) Priorität: 09.06.2000 DE 20010388 U
(43) Veröffentlichungstag der Anmeldung: 12.12.2001
(73) Patentinhaber: TimaTec Maschinen und Anlagenbau GmbH, 9220 Velden (AT)
(72) Erfinder: Tischler, Willibald, 9220 Velden (AT)
(74) Vertreter: Riebling, Peter

(56) Entgegenhaltungen:
- EP-A2- 0 901 839
- DE-A- 3 436 082
- DE-A- 19 549 254
- DE-A1- 3 309 731
- DE-A1- 3 741 630
- DE-A1- 4 013 464
- DE-U1- 8 706 186
- US-A- 4 538 541
- US-A- 5 368 893
- US-A- 5 766 350

## Beschreibung

Die Erfindung betrifft eine Vorrichtung zum Auftragen von Substanzen auf bahnförmiges Material. Derartige Auftrags- und Beschichtungsmaschinen sind bekannt und umfassen eine über die Breite des bahnförmigen Materials sich erstreckende Auftragswalze, welche die in einer Auftragswanne enthaltene Substanz auf dem bahnförmigen Material aufträgt, wobei das Material zwischen der Auftragswalze und einer Gegenanlagewalze hindurchgeführt wird. Dabei ist es ferner bekannt, dass die Auftragswalze mittels eines langgestreckten Magnetbalkens magnetisch gegen die Gegenanlagewalze gepresst wird. Eine derartige Vorrichtung ist z. B. in der EP 0901 839 A1 offenbart. Aus US 4 538 541 ist eine Vorrichtung gemäß dem Oberbegriff des Anspruchs 1 bekannt.

Als Nachteil dieses direkten Auftragsverfahrens wird gesehen, dass die Auftragswalze einer Änderung der zu verarbeitenden Bahnbreite des Materials angepasst werden muss. Dazu muss die Maschine stillgesetzt und die Auftragswalze ausgetauscht werden.

Bei einem Wechsel der Auftragssubstanz oder einer Reinigung der Auftragswanne muss die Maschine ebenfalls stillgesetzt und die Auftragswanne ausgebaut werden. Zuvor muss jedoch die Materialbahn entfernt werden. Dies ist ein erheblicher Nachteil.

Die Aufgabe der Erfindung besteht darin, eine Vorrichtung zum Auftragen von Substanzen auf bahnförmiges Material derart weiterzubilden, dass, mit nur geringem Aufwand und ohne entfernen der Materialbahn ein Wechsel der Auftragssubstanz bzw. ein Austausch und eine Reinigung der Auftragswanne möglich ist, sowie des weiteren eine bessere Kühlung des im Inneren der Hauptwalze angeordneten Magnetsystems zu ermöglichen.

Diese Aufgaben werden durch die Merkmale des unabhängigen Patentanspruchs gelöst.

Die Vorrichtung umfasst ein Maschinengerüst, eine langgestreckte, rohrförmig ausgebildete, rotierend angeriebene Hauptwalze, mindestens eine Auftragsrolle, eine innerhalb der Hauptwalze sich erstreckende, magnetische Anpresseinrichtung zum Anpressen der Auftragsrolle an die Hauptwalze, eine Zuführeinrichtung zum Benetzen der Auftragsrolle mit der aufzutragenden Substanz und mindestens eine weitere Rolle/ Walze, die in einem Abstand zur Auftragsrolle am Umfang der Hauptwalze angeordnet ist, wobei das bahnförmige Material zwischen der Rolle/Walze und der Hauptwalze hindurchgeführt und durch die Rolle/Walze in Kontakt mit der Hauptwalze bringbar ist.

Die Vorrichtung sieht also eine indirekte Beschichtung der Rollenware, d. h. des bahnförmigen Materials, vor. Den wesentlichen Vorteil stellt dabei neben der indirekten Art der Beschichtung und der kostengünstigen Bauart insbesondere die erreichbare Unabhängigkeit von der Bahnbreite der zu beschichtenden Materialbahn dar. Da die Hauptwalze durch die Auftragsrolle permanent neu mit der Auftragssubstanz beschichtet wird, kann kein Eintrocken bzw. Antrocknen der Auftragssubstanz an der Hauptrolle stattfinden. Es entfallen auch bei fliegendem Wechsel des zu beschichtenden Materials mit unterschiedlichen Breiten das üblicherweise notwendige rasche Umstellen des Magnetanpresssystems bzw. die Anpassung der Breite der Auftragsrolle an die Breite der Materialbahn.

Ein weiterer Vorteil der indirekten Beschichtung ist die dadurch mögliche höhere Durchlaufgeschwindigkeit der Materialbahn.

Gemäß einer ersten Ausgestaltung der Erfindung ist vorgesehen, die Oberflächengeschwindigkeit der Hauptwalze mit der darauf befindlichen Auftragssubstanz unterschiedlich zur Oberflächengeschwindigkeit des bahnförmigen Materials zu wählen, insbesondere die Oberflächengeschwindigkeit der Hauptwalze um bis zu 40% geringer zu halten verglichen mit der Oberflächengeschwindigkeit des bahnförmigen Materials. Die Einstellbarkeit dieses Geschwindigkeitsunterschiedes soll von Null bis zu 100% im Vor- als auch Nachlauf möglich sein.
Als typische Werte können beispielsweise 100 m/min Oberflächengeschwindigkeit der Hauptwalze und 150 bis 200 m/min Geschwindigkeit des bahnförmigen Materials genannt, wobei die Geschwindigkeiten von Stillstand bis Sollgeschwindigkeit beliebig regelbar sein müssen.
Diese Maßnahme führt zu einer entsprechend geringeren und/oder gleichmäßigeren Schichtdicke der Auftragssubstanz auf der Materialbahn.

In einer bevorzugten Ausbildung der Erfindung kann die Auftragsrolle antreibbar ausgerüstet werden, so dass die Relativgeschwindigkeit der Auftragsrollenoberfläche zur Hauptwalzenoberfläche regelbar ist und dadurch die Dicke der Auftragsschicht beeinflusst bzw. auf die Konsistenz (dynamische Viskosität und Tixotropie) eingegangen werden kann.

Dabei kann die Auftragsrolle auch durch zwei oder mehrere übereinander oder nebeneinander angeordneten Auftragsrollen ersetzt werden, wodurch eine indirekte Beaufschlagung der Hauptwalze mit der Auftragssubstanz und damit der Schwall (Keil) der Auftragssubstanz im Bereich des sich verengenden Einlaufzwickels reduziert bzw. ganz vermieden werden kann. Dabei werden beide übereinander oder nebeneinander angeordneten Auftragsrollen durch das Magnetsystem an die Hauptwalze gepresst. Die vorzugsweise zwei Auftragsrollen können hierbei in radialer Richtung zur Hauptwalze im wesentlichen hintereinander- oder nebeneinanderliegend angeordnet sein. Für den Fall, daß die beiden Auftragsrollen radial zur Hauptwalze nebeneinander auf einem Umkreis liegen, können die Auftragsrollen voneinander beabstandet sein, wohingegen die Abstandsrollen keinen gegenseitigen Abstand aufweisen, wenn sie radial zur Hauptwalze hintereinander angeordnet sind.

In einer ersten Variante ist vorgesehen, dass die Rolle/Walze als Anlegewalze ausgebildet ist, die zusammen mit einer weiteren Anlegewalze das bahnförmige Material in Kontakt mit der Hauptwalze bringt. Das Auftragsmedium wird also von der magnetisch angepressten Auftragsrolle auf die Hauptwalze übertragen und von dort durch die Relativgeschwindigkeit von Hauptwalze zum bahnförmigen Material über eine Kontaktstrecke, die abhängig ist von der Position der Anlegewalzen, auf das Material übertragen. Der Vorteil ist die kostengünstige Herstellung der Auftragsrolle. Weiterhin erfolgt die Übertragung der aufzutragenden Substanz durch das Magnetsystem in Verbindung mit der Auftragsrolle auf die Hauptwalze sehr gleichmäßig.

In einer anderen Ausführungsform ist vorgesehen, daß die Rolle/Walze als Anpressrolle ausgebildet ist, die mittels einer magnetischen Anpresseinrichtung gegen die Hauptwalze pressbar ist. Vorteil hierbei ist, dass die Aufbringung der Substanz auf das bahnförmige Material hier quasi zwangsweise erfolgt, wobei durch das Magnetsystem eine Einstellung des Anpressdruckes der Anpressrolle sehr gut definierbar ist und der Anpressdruck insbesondere nicht von der Spannung des bahnförmigen Materials über die Breite generell abhängig ist.

Erfindungsgemäß ist die Zuführeinrichtung für die aufzutragende Substanz als Auftragswanne ausgebildet, die zusammen mit der Auftragsrolle in Längsrichtung gegenüber der Hauptwalze verschiebbar und schubladenartig aus der Vorrichtung ausziehbar ist. Dieses seitliche Ausziehen der Auftragswanne, gegenüber dem bekannten Ausbau nach vorne aus der Vorrichtung, hat den Vorteil, dass für einen Wechsel der Auftragssubstanz bzw. im Falle von Reinigungsarbeiten an der Auftragswanne das bahnförmige Material nicht mehr entfernt werden muss. Durch die seitlich offene und zugängliche Konstruktion kann deshalb auch eine Entleerung der Wannen in eingebautem Zustand erfolgen. Vorteilhaft ist die Auftragswanne im eingefahrenen Zustand kippbar ausgeführt, so daß eine einfache und rasche Entleerung der aufzutragenden Substanz möglich ist. Gemäss dem Stand der Technik mussten volle bzw. mit Auftragssubstanzen gefüllte Wannen mühsam und sorgfältig zum Entleeren transportiert werden.

Generell gesagt ist bei der erfindungsgemäßen Vorrichtung ein seitlich offener Zugriff auf die Stirnseite der Rollen/Walzen bzw. der Auftragswanne möglich.

Erfindungsgemäß ist die Hauptwalze mittels Außenringlagern offen am Maschinengerüst gelagert. Diese Außenlagerung bietet gegenüber dem Stand der Technik den Vorteil der besseren Kühlung des im Inneren der Hauptwalze angeordneten Magnetsystems, da eine freie Luftzirkulation innerhalb der Hauptwalze möglich ist. Eine übermäßige Erwärmung des Magnetsystems reduziert dessen Leistung, was durch die offene Bauweise der Hauptwalze nun verringert oder vermieden werden kann. Der bevorzugte Durchmesser der Hauptwalze beträgt 400 mm.

In einer bevorzugten Ausbildung der Erfindung sind Randabstreifrakeln vorgesehen, die seitlich an der Auftragsrolle verschiebbar angeordnet sind und in definierten Bereichen an der Auftragsrolle anliegen. Mittels der beiden seitlich angeordneten Randabstreifrakeln wird die aufzutragende Substanz seitlich an den Rändern von der Auftragsrolle abgestreift derart, daß die Hauptwalze nur in einem gewünschten und einfach einstellbaren Bereich mit der Auftragssubstanz beschichtet wird und folglich die Materialbahn nur auf dem gewünschten Bereich mit der Auftragssubstanz versehen wird. Es ergeben sich so einstellbare, nicht beschichtete Randbereiche auf der Materialbahn.

Nachfolgend wird die Erfindung anhand von Ausführungsbeispielen mit Bezugnahme auf mehrere Zeichnungsfiguren näher beschrieben. Dabei ergeben sich weitere Merkmale, Vorteile und Anwendungsgebiete der Erfindung.

Es zeigen:
- Fig.1:: schematisch einen Schnitt durch die Vorrichtung in einer ersten Ausführungsform;
- Fig.: 2: schematisch einen Schnitt durch die Vorrichtung in einer zweiten Ausführungsform;
- Fig. 3:: eine vereinfachte Vorderansicht der Vorrichtung;
- Fig. 4:: schematisch einen Schnitt durch die Vorrichtung im Bereich der Auftragsrolle mit zusätzlicher Randabstreifrakel;
- Fig. 5:: schematisch eine Draufsicht auf die Auftragsrolle mit Radabstreifrakeln;
- Fig. 6:: eine perspektivische Ansicht des Maschinengestells mit darin gelagerter Hauptwalze.

Figur 1 zeigt eine erste Ausführungsform der erfindungsgemäßen Auftragsmaschine. Kernstück ist die Hauptwalze 6, die offen am Maschinengerüst 16 (Fig. 3) gelagert ist. Dies gestattet den Zugriff auf die innen hohl ausgebildete Hauptwalze 6. In der Hauptwalze 6 ist, in Längsrichtung gesehen, ein Magnetsystem 7 angeordnet, welches aus einer Vielzahl von Magnetspulen besteht. Das Magnetsystem 7 wirkt auf eine, unterhalb der Hauptwalze 6 angeordnete, Auftragsrolle 8 und drückt bzw. zieht diese in Kontakt mit der Hauptwalze 6. Unterhalb der Auftragsrolle 8 befindet sich eine Auftragswanne 10, die mit einer Beschichtungssubstanz, z. B. Klebstoff, gefüllt ist, wobei die Auftragsrolle 8 teilweise in die Beschichtungssubstanz eintaucht. Mittels einer Zuführung 9 für die Auftragssubstanz kann die Auftragswanne entsprechend befüllt werden. Ein Überschuss von Auftragssubstanz wird durch eine Überlaufwanne bzw. Rücklaufwanne 12 aufgefangen und wieder in den Kreislauf zurückgeführt. Die Auftragswanne 10 kann in vertikaler Richtung durch eine Verstelleinrichtung 11 verstellt werden, wodurch die Eintauchtiefe der Auftragsrolle 8 in die Auftragssubstanz eingestellt werden kann.

Oberhalb der Hauptwalze sind vorzugsweise zwei Anlegewalzen 1, 3 angeordnet, über welche die zu beschichtende Materialbahn 4 geführt ist. Die Anlagewalze 3 ist linear bis zu einem Maximalanschlag 13 verstellbar, wodurch die Materialbahn 4 in Kontakt mit der Hauptwalze 6 bringbar ist.

Die Hauptwalze 6 ist in der angegebenen Pfeilrichtung rotierend angetrieben, wobei die Materialbahn 4 mit der entsprechenden Geschwindigkeit der Hauptwalze 6 an deren Oberfläche vorbeigeführt wird.

Die in der Auftragswanne 10 befindliche Auftragssubstanz wird von der Auftragsrolle 8 aufgenommen, die vom Magnetsystem 7 an die Hauptwalze 6 gedrückt wird. Dadurch wird die Auftragssubstanz 15 auf die Oberfläche der Hauptwalze 6 übertragen. Die Auftragswalze 8 läuft passiv mit der Hauptwalze 6 mit, kann aber auch einen eigenen Antrieb aufweisen, so daß diese mit einer definierten Relativgeschwindigkeit zur Hauptwalze 6 läuft. Die Auftragssubstanz 15 wird von der Hauptwalze 6 mitgenommen und auf die Materialbahn 4 übertragen, die ebenfalls mit einer Relativgeschwindigkeit zur Hauptwalze an dieser entlang läuft. Das Beschichten der Materialbahn geschieht innerhalb einer Kontaktstrecke 14, deren Länge im wesentlichen von der Position der Anlegewalze 3 abhängt.

Eine zweite Ausführungsform der Erfindung ist in Figur 2 gezeigt. Im Vergleich mit Figur 1 sind hierbei gleiche Bauteile mit gleichen Bezugsziffern versehen. Die Funktionsweise der Hauptwalze 6, der Auftragsrolle 8 und der Auftragswanne 10 und deren zugehörigen Teile entspricht der in Zusammenhang mit Figur 1 beschriebenen Funktionsweise. Unterschiedlich ist die Art und Weise der Übertragung der Auftragssubstanz 15 von der Hauptwalze 6 auf die Materialbahn 4. Es sind wiederum die Anlegewalzen 1 und 3 vorgesehen, die hier jedoch hauptsächlich als Umlenkwalzen arbeiten. Zusätzlich ist zwischen den Anlagewalzen 1, 3 eine Anpressrolle 2 vorgesehen, welche über ein zweites Magnetsystem 5 mit definierbarer Kraft an die Hauptwalze 6 anpressbar ist. Das Magnetsystem 5 ist ebenfalls innerhalb der Hauptwalze 6 angeordnet und kann mit dem Magnetsystem 7 eine Einheit bilden. Durch die Anpressrolle 2 wird nun die Materialbahn 4 mit definierter Kraft an die Hauptwalze 6 gepresst, wodurch die Übertragung der auf der Hauptwalze 6 befindlichen Auftragssubstanz 15 auf die Materialbahn 4 definiert gesteuert werden kann. Je nach Anpressdruck der Anpresswalze 2 kann die Beschichtungsstärke auf der Materialbahn 4 gesteuert werden. Die Übertragung der Auftragssubstanz von der Hauptwalze 6 auf das Papier erfolgt also zwangsweise und ist insbesondere nicht abhängig von der Spannung der Materialbahn über deren Breite gesehen. Auch bei dieser Ausführungsform kann die Relativgeschwindigkeit zwischen Hauptwalze 6 und Materialbahn 4 regelbar sein, durch unterschiedliche Antriebsgeschwindigkeiten der Hauptrolle 6 und der Materialbahn 4.

Beide in den Figuren 1 und 2 dargestellten Ausführungsformen zeichnen sich durch eine indirekte Übertragung der Auftragssubstanz auf die Materialbahn aus, da die Auftragssubstanz zunächst von der Auftragsrolle 8 auf die Hauptwalze 6 übertragen wird und in einem zweiten Schritt von der Hauptwalze 6 auf die Materialbahn.

Der grundsätzliche Aufbau der Auftragsmaschine kann Figur 3 entnommen werden, wo ersichtlich ist, daß die Auftragsmaschine eine platzsparende Anordnung besitzt. Die Hauptwalze 6 ist an einem Maschinengerüst 16 offen gelagert. Aus Gründen der Übersichtlichkeit sind die Anlegewalzen 1, 3 sowie die Anpressrolle 2 nicht gezeigt. Diese werden je nach Ausführungsform oberhalb der Hauptwalze 6 angeordnet. Innerhalb der Hauptwalze sind die Magnetsysteme 7, 5 angeordnet.

Unterhalb der Hauptwalze 6 befindet sich die Auftragswanne 10, in welcher die Auftragsrolle 8 (nicht gezeigt) angeordnet ist. Mittels der Verstelleinrichtung 11 kann die Auftragswanne 10 in vertikaler Richtung 18 verstellt werden. Mittels-der Wannenverstellung 17 kann die Auftragswanne 10 zusammen mit der Auftragsrolle 8 seitlich in Pfeilrichtung 19 aus dem Maschinengestell 16 herausgezogen und eingeführt werden. Dieses seitliche Herausziehen der Auftragswanne 10 bzw. Auftragsrolle 8 hat ferner noch den Vorteil, daß eine Stufenanordnung von mehreren Maschinen möglich ist. Durch die Möglichkeit der seitlichen Wannenmanipulation kann eine treppenförmige Bauweise mehrerer Auftragsmaschinen erfolgen.

Durch die Verstellmöglichkeiten von Auftragswanne 10 und Auftragsrolle 8 in vertikaler Richtung 18 und horizontaler Richtung 19 ergibt sich trotz kompakter Bauweise der Auftragsmaschine eine gute Zugänglichkeit für Wartungs- und Reparaturarbeiten.

In den Figuren 4 und 5 ist die Möglichkeit dargestellt, an beiden Seiten der Auftragsrolle 8 eine Randabstreifrakel 20 anzuordnen, welche an der Auftragsrolle 8 anliegt und die auf die Hauptwalze aufzutragenden Substanz 15 seitlich an den Rändern der Auftragsrolle 8 abstreift. Die Bereiche 21 an den Rändern der Auftragsrolle 8 bleiben demnach frei von Auftragssubstanz 16, so daß dort auch keine Auftragssubstanz 15 auf die Hauptwalze 6 aufgebracht,wird.
Die Randabstreifrakeln 20 sind parallel zur Längserstreckung der Auftragsrolle 8 verschiebbar, wie es mit den Doppelpfeilen 23 in Figur 5 angedeutet ist. Dadurch ist die Breite des wirksamen Bereichs 21 der Randabstreifrakeln 20 auf der Auftragsrolle 8 einstellbar. Die Hauptwalze 6 wird nur in dem gewünschten und einfach einstellbaren Bereich 22 mit der Auftragssubstanz 15 benetzt, so daß die Materialbahn 4 ebenfalls nur im gewünschten, eingestellten Bereich 22 mit der Auftragssubstanz beschichtet wird.

Die Randabstreifrakeln 20 bestimmen also die Breite des mit der Auftragssubstanz 15 beschichteten Bereiches 22 der Materialbahn, wobei die Ränder der Materialbahn 4 z.B. in einem Bereich von 50 mm von der Auftragssubstanz 15 freigehalten werden können.

Figur 6 zeigt, daß die Hauptwalze 6 mittels Außenringlagern 24 offen am Maschinengerüst 16 gelagert ist. Diese Außenlagerung bietet gegenüber dem Stand der Technik den Vorteil der besseren Kühlung des im Inneren der Hauptwalze 6 angeordneten Magnetsystems 7, da durch die offene Lagerung eine freie Luftzirkulation innerhalb der Hauptwalze 6 möglich ist. Die Hauptwalze 6 wird im gezeigten Beispiel von einem Antrieb 25 über einen Zahnriemen angetrieben.

### Zeichnungslegende

- 1: Anlegewalze
- 2: Anpressrolle
- 3: Anlegewalze
- 4: Materialbahn
- 5: Magnetsystem 2
- 6: Hauptwalze
- 7: Magnetsystem 1
- 8: Auftragsrolle
- 9: Zuführung
- 10: Auftragswanne
- 11: Verstelleinrichtung (Wanne)
- 12: Überlauf/Rücklauf
- 13: Anschlag
- 14: Kontaktstrecke
- 15: Auftragssubstanz
- 16: Maschinengerüst
- 17: Wannenverstellung
- 18: Pfeilrichtung
- 19: Pfeilrichtung
- 20: Randabstreifrakel
- 21: Bereich
- 22: Bereich
- 23: Pfeilrichtung
- 24: Außenringlager
- 25: Antrieb

## Patentansprüche

1. Vorrichtung zum Auftragen von Substanzen auf bahnförmiges Material welche umfasst:
ein Maschinengerüst (16),
eine langgestreckte, rohrförmig ausgebildete rotierend angetriebene Hauptwalze (6);
mindestens eine Auftragsrolle (8);
eine innerhalb der Hauptwalze (6) sich erstreckende, magnetische Anpresseinrichtung (7) zum Anpressen der Auftragsrolle (8) an die Hauptwalze (6) ;
eine Zuführeinrichtung (10) zum Benetzen der Auftragsrolle (8) mit der aufzutragenden Substanz; und
mindestens eine weitere Rolle/ Walze (1; 2; 3), die in einem Abstand zur Auftragsrolle (8) am Umfang der Hauptwalze angeordnet ist, wobei das bahnförmige Material (4) zwischen der Rolle/Walze (1; 2; 3) und der Hauptwalze (6) hindurchgeführt und durch die Rolle/Walze in Kontakt mit der Hauptwalze bringbar ist
**dadurch gekennzeichnet,**
**dass** zumindest eine Stirnseite der Rollen/Walzen (6; 8) und der Auftragswanne (10) seitlich offen zugänglich ist, wobei die Auftragswanne (10) zusammen mit der Auftragsrolle (8) seitlich in Richtung der Rotationsachse (19) aus dem Maschinengestell (16) herausziehbar und einführbar ist und daß die Hauptwalze (6) mittels Außenlagern (24) offen am Maschinengerüst (16) gelagert ist.

2. Vorrichtung nach Anspruch 1, **dadurch gekennzeichnet, dass** die Hauptwalze (6) und das bahnförmige Material (4) unterschiedliche Oberflächengeschwindigkeiten aufweisen.

3. Vorrichtung nach einem der vorhergehenden Ansprüche, **dadurch gekennzeichnet, dass** die jeweiligen Oberflächengeschwindigkeiten der Hauptwalze (6) und des bahnförmigen Materials (4) einstellbar sind.

4. Vorrichtung nach einem der vorhergehenden Ansprüche, **dadurch gekennzeichnet, dass** die Auftragsrolle (8) einen Antrieb umfasst und gegenüber der Hauptwalze (6) mit unterschiedlicher Drehgeschwindigkeit und/oder Drehrichtung antreibbar ist.

5. Vorrichtung nach einem der vorhergehenden Ansprüche, **dadurch gekennzeichnet, dass** mindestens zwei Auftragsrollen (8) ohne oder in geringem gegenseitigen Abstand angeordnet sind.

6. Vorrichtung nach einem der vorhergehenden Ansprüche, **dadurch gekennzeichnet, dass** die Rolle/Walze als Anlegewalze (3) ausgebildet ist, die zusammen mit einer weiteren Anlegewalze (1) das bahnförmige Material (4) in Kontakt mit der Hauptwalze (6) bringt.

7. Vorrichtung nach einem der vorhergehenden Ansprüche, **dadurch gekennzeichnet, dass** die Rolle/Walze als Anpressrolle (2) ausgebildet ist, die mittels einer magnetischen Anpresseinrichtung (5) gegen die Hauptwalze (6) pressbar ist.

8. Vorrichtung nach einem der vorhergehenden Ansprüche, **dadurch gekennzeichnet, dass** die Zuführeinrichtung für die aufzutragende Substanz als Auftragswanne (10) ausgebildet ist.

9. Vorrichtung nach einem der vorhergehenden Ansprüche, **dadurch gekennzeichnet, dass** die Auftragsrolle (8) und die Auftragswanne (10) in Längsrichtung gegenüber der Hauptwalze (6) verschiebbar und schubladenartig aus der Vorrichtung ausziehbar sind.

10. Vorrichtung nach einem der vorhergehenden Ansprüche, **dadurch gekennzeichnet, dass** die Auftragswanne (10) im eingefahrenen Zustand kippbar ausgeführt ist und derart eine einfache und rasche Entleerung der aufzutragenden Substanz (15) ermöglicht.

11. Vorrichtung nach einem der vorhergehenden Ansprüche, **dadurch gekennzeichnet, dass** der Durchmesser der Hauptwalze (6) etwa 400 mm beträgt.

12. Vorrichtung nach einem der vorhergehenden Ansprüche, **dadurch gekennzeichnet, dass** Randabstreifrakeln (20) vorgesehen sind, die seitlich an der Auftragsrolle (8) verschiebbar angeordnet sind und in definierten Bereichen (21) an der Auftragsrolle (8) anliegen.

## Claims

1. Device for applying substances to web-like material comprising:
a machine frame (16),
an elongated, tubular main cylinder (6) driven so as to rotate;
at least one application roller (8);
a magnetic pressure apparatus (7) extending within the main cylinder (6) for pressing the application roller (8) onto the main cylinder (6);
a feed apparatus (10) for wetting the application roller (8) with the substance to be applied; and
at least one further roller/cylinder (1; 2; 3) arranged at a spacing from the application roller (8) at the periphery of the main cylinder, wherein the web-like material (4) is guided between the roller/cylinder (1; 2; 3) and the main cylinder (6) and can be brought into contact with the main cylinder by the roller/cylinder, **characterised in that** at least one end face of the rollers/cylinders (6; 8) and the application trough (10) is laterally accessible in an open manner, wherein the application trough (10) together with the application roller (8) can be laterally pulled out from or introduced into the machine frame (16) in the direction of the axis of rotation, and **in that** the main cylinder (6) is mounted in an open manner on the machine frame (16) by means of external bearings (24).

2. Device according to claim 1, **characterised in that** the main cylinder (6) and the web-like material (4) have different surface speeds.

3. Device according to any one of the preceding claims, **characterised in that** the respective surface speeds of the main cylinder (6) and of the web-like material (4) can be adjusted.

4. Device according to any one of the preceding claims, **characterised in that** the application roller (8) comprises a drive and can be driven at a different speed of rotation and/or in a different direction of rotation compared to the main cylinder (6).

5. Device according to any one of the preceding claims, **characterised in that** at least two application rollers (8) are arranged without or with a small mutual spacing.

6. Device according to any one of the preceding claims, **characterised in that** the roller/cylinder is designed as a feed cylinder (3) which together with a further feed cylinder (1) brings the web-like material (4) into contact with the main cylinder (6).

7. Device according to any one of the preceding claims, **characterised in that** the roller/cylinder is designed as a pressure roller (2) which can be pressed against the main cylinder (6) by means of a magnetic pressure apparatus (5).

8. Device according to any one of the preceding claims, **characterised in that** the feed apparatus for the substance to be applied is designed as an application trough (10).

9. Device according to any one of the preceding claims, **characterised in that** the application roller (8) and the application trough (10) can be displaced in the longitudinal direction relative to the main cylinder (6) and can be pulled out from the device in the manner of a drawer.

10. Device according to any one of the preceding claims, **characterised in that** the application trough (10) in the retracted state is tiltable in design and thus allows simple and rapid emptying of the substance (15) to be applied.

11. Device according to any one of the preceding claims, **characterised in that** the diameter of the main cylinder (6) is about 400 mm.

12. Device according to any one of the preceding claims, **characterised in that** edge stripping blades (20) are provided which are displaceably arranged laterally on the application roller (8) and rest on the application roller (8) in defined regions (21).

## Revendications

1. Dispositif pour appliquer des substances sur un matériau en bande, qui comprend :
- un bâti de machine (16) ;
- un cylindre principal (6) de forme allongée et tubulaire qui est entraîné en rotation ;
- au moins un rouleau d'application (8) ;
- un dispositif presseur magnétique (7) qui s'étend à l'intérieur du cylindre principal (6) et qui est destiné à presser le rouleau d'application (8) contre celui-ci ;
- un dispositif d'amenée (10) pour mouiller le rouleau d'application (8) avec la substance à appliquer ; et
- au moins un autre rouleau/cylindre (1 ; 2 ; 3) qui est disposé sur la circonférence du cylindre principal, à une certaine distance du rouleau d'application (8), le matériau en bande (4) passant entre le rouleau/cylindre (1 ; 2 ; 3) et le cylindre principal (6) et étant apte à être mis en contact avec celui-ci grâce audit rouleau/cylindre,
**caractérisé en ce qu'**au moins un côté frontal des rouleaux/cylindres (6 ; 8) et de la cuve d'application (10) est accessible en étant ouvert sur le côté, la cuve d'application (10) et le rouleau d'application (8) étant aptes à être extraits du bâti de machine (16) et introduits dans celui-ci ensemble, latéralement, dans le sens de l'axe de rotation (19), et **en ce que** le cylindre principal (6) est monté à découvert sur le bâti de machine (16) grâce à des paliers extérieurs (24).

2. Dispositif selon la revendication 1, **caractérisé en ce que** le cylindre principal (6) et le matériau en bande (4) ont des vitesses superficielles différentes.

3. Dispositif selon l'une des revendications précédentes, **caractérisé en ce que** les vitesses superficielles respectives du cylindre principal (6) et du matériau en bande (4) sont réglables.

4. Dispositif selon l'une des revendications précédentes, **caractérisé en ce que** le rouleau d'application (8) comprend un entraînement et est apte à être entraîné à une vitesse de rotation et/ou dans un sens de rotation différents par rapport au cylindre principal (6).

5. Dispositif selon l'une des revendications précédentes, **caractérisé en ce qu'**il est prévu au moins deux rouleaux d'application (8) sans espacement ou avec un faible espacement.

6. Dispositif selon l'une des revendications précédentes, **caractérisé en ce que** le rouleau/cylindre est conçu comme un cylindre presseur (3) qui, avec un autre cylindre presseur (1), met le matériau en bande (4) en contact avec le cylindre principal (6).

7. Dispositif selon l'une des revendications précédentes, **caractérisé en ce que** le rouleau/cylindre est conçu comme un rouleau presseur (2) qui est apte à être pressé contre le cylindre principal (6) à l'aide d'un dispositif presseur magnétique (5).

8. Dispositif selon l'une des revendications précédentes, **caractérisé en ce que** le dispositif d'amenée pour la substance à appliquer est conçu comme une cuve d'application (10).

9. Dispositif selon l'une des revendications précédentes, **caractérisé en ce que** le rouleau d'application (8) et la cuve d'application (10) sont mobiles dans le sens longitudinal par rapport au cylindre principal (6) et sont aptes à être extraits du dispositif à la manière d'un tiroir.

10. Dispositif selon l'une des revendications précédentes, **caractérisé en ce que** la cuve d'application (10) est conçue pour pouvoir basculer, en position rentrée, et permet ainsi d'évacuer simplement et rapidement la substance à appliquer (15).

11. Dispositif selon l'une des revendications précédentes, **caractérisé en ce que** le diamètre du cylindre principal (6) est d'environ 400 mm.

12. Dispositif selon l'une des revendications précédentes, **caractérisé en ce qu'**il est prévu des racles latérales (20) qui sont disposées mobiles latéralement sur le rouleau d'application (8) et qui sont appliquées contre celui-ci dans des zones définies (21).
